# EUROPÄISCHE PATENTSCHRIFT

(11) **EP 2 208 430 B1**
(45) Veröffentlichungstag und Bekanntmachung des Hinweises auf die Patenterteilung: **02.09.2015**
(21) Anmeldenummer: 09015632.4
(22) Anmeldetag: 17.12.2009
(51) Int. Cl.: A45B 1/02, A63B 22/20, A63C 3/00

(54) **Vorrichtung zum Trainieren der Bewegung und Geschicklichkeit des menschlichen Körpers**
Device for training the movement and dexterity of the human body
Dispositif d'entraînement du mouvement et de l'habileté du corps humain

(30) Priorität: 15.01.2009 DE 102009005172
(43) Veröffentlichungstag der Anmeldung: 21.07.2010
(73) Patentinhaber: Beyer, Volkmar, 04420 Markranstädt OT Altranstädt (DE)
(72) Erfinder: Beyer, Volkmar, 04420 Markranstädt OT Altranstädt (DE)
(74) Vertreter: Dinter, Tilo

(56) Entgegenhaltungen:
- DE-A1- 2 948 957
- DE-U1- 9 405 301
- US-A- 1 527 239
- US-A- 1 812 383
- US-A- 2 707 963
- US-A- 3 330 571
- US-A- 4 194 751
- US-A- 5 499 961
- US-A1- 2006 254 629
- US-B1- 6 342 032

## Beschreibung

Die vorliegende Erfindung befasst sich mit einer Vorrichtung zum Trainieren der Bewegung und Geschicklichkeit des menschlichen Körpers, insbesondere ein Verfahren zur sportlichen Betätigung mit einer Vorrichtung, die eine Verbindungsstange aufweist, an deren unteren Ende ein Rad und an deren oberen Ende ein Griff angeordnet sind.

Derartige Vorrichtungen sind im Stand der Technik aus der DE 10 2004 004 061 A1 bekannt. Diese bekannte Vorrichtung weist eine Verbindungstange auf, an deren unteren Ende ein drehbares Rad beweglich angeordnet ist, dass auf dem Boden gerollt wird. Am oberen Ende der Verbindungsstange ist vermutlich ein Handgriff, der nicht näher beschrieben ist, befestigt. Mit diesem Handgriff wird vermutlich auch die Verbindungsstange mit ihrem Rad am unteren Ende gelenkt. Das drehbar angeordnete Rad wird mithilfe einer speziellen Bremse abgebremst. Diese bekannte Vorrichtung ist besonders gut für eine sportliche Betätigung des menschlichen Körpers geeignet.

Nachteilig an diesem Sportgerät ist es, dass zwar ein gewisses Maß an Aufmerksamkeit der Bewegung des Rades zusammen mit dem Stock gewidmet werden muss, um die gesamte Vorrichtung zu betreiben, aber weder die Geschicklichkeit noch die Beweglichkeit des menschlichen Körpers wird hierbei trainiert. Ein weiterer Nachteil wird darin gesehen, dass das Rad fest in einer Gabel angeordnet ist, sodass bei bestimmungsgemäßen Gebrauchs der Vorrichtung nur ein Freiheitsgrad zur Bewegung des Rades möglich ist und Lediglich geringe Anforderungen an die Geschicklichkeit gestellt werden. Weitere Stöcke mit einem Handgriff und einem Rad am unteren Ende des Stockes sind aus der DE 10 2006 024 340 A1 und der DE 1 771 268 bekannt geworden, die einerseits zu kompliziert in der Herstellung sind und darüber hinaus ungeeignet zum Trainieren der Bewegung des menschlichen Körpers sind.

Bekannt ist weiterhin nach der US 1,527,239 eine Vorrichtung mit einer Verbindungsstange, einem Griff und einem am unteren Ende der Verbindungsstange angebrachten Rad. Insbesondere dient diese Vorrichtung zur Ertastung des Weges und der Führung für sehbehinderte Menschen. Das Rad ist zwecks adaptiver Erfassung von Unebenheiten des Weges beweglich an einem Stock befestigt. Die Nutzung der Vorrichtung ist jedoch für das Trainieren der Bewegung und Geschicklichkeit des menschlichen Körpers ungeeignet.

Daher ist es Aufgabe der vorliegenden Erfindung, eine Vorrichtung bereitzustellen, die mit einfachen Mitteln die Geschicklichkeit und Koordination von Bewegungsabläufen des menschlichen Körpers fördern.

Diese Aufgabe wird mit den kennzeichnenden Merkmalen des Hauptanspruchs gelöst.

Vorteilhafte Ausbildungsbeispiele sind den Unteransprüchen 2 bis 11 zu entnehmen.

Erfindungsgemäß ist die Vorrichtung mit einer Verbindungsstange, einem Griff und einem Rad am unteren Ende der Verbindungsstange versehen, bei der die axial mit dem Rad verbundene Welle entweder in einer Bohrung des Aufnahmeelements lose und drehbar angeordnet ist, wobei das Aufnahmeelement während der auf dem Boden erfolgenden Abrollung des Rades auf der Welle axial entlang der Mittelachse des Rades senkrecht zur Drehrichtung verschiebbar ist, oder in einem Schlitz des Aufnahmeelements lose und drehbar angeordnet ist, wobei das Aufnahmeelement während der auf dem Boden erfolgenden Abrollung des Rades auf der Welle axial entlang der Mittelachse des Rades sekrecht zur Drehrichtung und vertikal verschiebbar ist. Die mit dieser Vorrichtung durchzuführenden sportlichen Übungen sind **dadurch gekennzeichnet, dass** das lose eingehängte Laufrad während des Abrollens auf dem Boden in einem Aufnahmeelement gehalten wird.

Vorteilhaft ist es dabei, dass das Aufnahmeelement mit der Verbindungsstange auswechselbar verbunden ist.

Dabei ist es ferner vorteilhaft, dass das Aufnahmeelement eine Öffnung zur Aufnahme der Verbindungsstange mit einen Querschnitt aufweist, der an dem Profil der Verbindungsstange angelehnt ist.

Weiterhin ist es vorteilhaft, dass das Aufnahmeelement zur Herstellung der Verbindung mit der Verbindungsstange mindestens eine lösbare Verbindung aufweist.

Ein weiterer Vorteil ist darin zu sehen, dass die austauschbaren Räder unterschiedliche Gewichte aufweisen.

Vorteilhaft ist es ferner, dass der am oberen Ende der Verbindungsstange angeordnete Griff auswechselbar angeordnet ist.

Ein weiterer Vorteil ist darin zu sehen, dass die Verbindungsstange in ihrer Länge verstellbar ausgebildet ist.

Vorteilhaft ist es ferner, dass an der Verbindungsstange ein Teil zur Aufnahme eines gegenständlichen Motivs, zum Beispiel ein Tier, ein Schuh oder eine Bürste angeordnet ist.

Im nun Folgenden wird die Erfindung anhand von Zeichnungen näher erläutert. Es zeigt
- **Fig**. **1:**: eine schematische Darstellung der Vorrichtung (1) mit einer Verbindungsstange (2) und einem am unteren Ende der Verbindungsstange (2) angeordneten Rad (4);
- **Fig. 2:**: die Seitenansicht der Vorrichtung (1) mit einem Rad (4), dessen Achse in einem Gabelelement (7) gehalten wird:
- **Fig. 3:**: ein Ausführungsbeispiel eines Halteelements (6);
- **Fig. 4:**: ein Ausführungsbeispiel eines Halteelemente (7);
- **Fig. 5:**: ein Rad (4), das von einer Welle (12) durchdrungen ist, die leicht konisch ausgebildet ist;
- **Fig. 6:**: ein Ausführungsbeispiel eines Handgriffs (5) und
- **Fig. 7:**: ein weiteres Ausführungsbeispiel eines Handgriffs (5').

Die Fig. 1 zeigt eine erfindungsgemäße Vorrichtung 1 mit einer Verbindungsstange 2, an deren unterem Ende ein Rad 4 angeordnet ist. Die Verbindungsstange 2 besteht aus zwei teleskopartig ineinander zu verschiebenden Rohrstangen, womit die Länge der Verbindungsstange 2 in Stufen einstellbar ist. Die Einstellbarkeit der Länge der Verbindungsstange 2 wird mit einem bekannten Mechanismus aus einzelnen linear angeordneten Löchern 13 und einem in diese Löcher eingreifenden Bolzen 14 bewirkt. Am oberen Ende der Verbindungsstange 2 ist ein Handgriff 5 angeordnet, der mithilfe von Stellschrauben 15 lösbar befestigt ist. Der Handgriff 5 kann also wahlweise ausgetauscht werden. Am unteren Ende der Verbindungsstange 2 ist ebenfalls mit Stellschrauben 15' ein Aufnahmeelement 6 zur Aufnahme einer leicht konischen Welle 12 des Rades 4 lösbar befestigt. Hierbei wird die Welle 12 in eine Bohrung 16 gesteckt, ohne die Welle 12 weiter festzulegen. Während des Betriebes ist es daher Aufgabe des Betreibers der Vorrichtung, die sich drehenden Welle bzw. das sich drehende Rad so im Gleichgewicht zu halten, dass die Aufnahmebohrung 16 in etwa der Mitte der Welle 12 gehalten wird.

Die Fig.2 zeigt die Seitenansicht eines weiteren Ausführungsbeispiels der erfindungsgemäßen Vorrichtung 1, bei der am oberen Ende der Handgriff 5 lösbar mit Stellschrauben 15 befestigt ist. Der Handgriff 5 ist hakenförmig ausgebildet. Um den Schwierigkeitsgrad der Balance des sich drehenden Rades 4 in dem Element 7 zu erhöhen, ist für dieses Ausführungsbeispiel ein Aufnahmeelement 7 vorgesehen, das zur Aufnahme der Welle 12 anstatt einer Bohrung einen Schlitz 9 aufweist, der die Welle 12 aufnimmt. Dieses austauschbare Element 7 ist ebenfalls mit Stellschrauben 15' lösbar am unteren Ende der Verbindungsstange 2 befestigt.

Die Fig. 3 zeigt eine Detaildarstellung des Aufnahmeelements 6, das etwa in der Mitte einer flachen Lasche 17 eine Bohrung 16 aufweist, in die die Welle 12 hineingesteckt wird. Das Aufnahmeelement 6 wird in diesem Ausführungsbeispiel mit Stellschrauben 15' an der Verbindungsstange 2 befestigt.

Die Fig. 4 zeigt ein weiteres Ausführungsbeispiel eines Aufnahmeelements 7, das gabelförmig ausgebildet ist. Das gabelförmig ausgebildete Aufnahmeelement weist in einer Lasche 17' einen Schlitz 9 auf, in den die Welle 12 des Rades 4 eingehängt wird. Die Befestigung des Aufnahmeelements 7 geschieht ebenfalls mittels Stellschrauben 15'.

Die Fig. 5 zeigt die Seitenansicht eines Rades 4, das mit einer Welle 12 verbunden ist. Die Welle 12 ist zumindest in einem Teilbereich, der von dem Aufnahmeelement berührt wird, leicht konisch ausgebildet. Das Rad 4 ist in einem Endbereich der Welle 12 angeordnet, so dass sich die Welle 12 und das Rad 4 zusammen drehen. Dabei sind verschiedene Ausführungsformen sowohl des Rades 4 als auch der Welle 12 vorgesehen. Verschiedene Räder 4 können unterschiedliche Gewichte aufweisen und die Konizität der Welle 12 kann ebenfalls unterschiedlich ausgebildet sein.

Die Fig. 6 zeigt einen Handgriff 5, der T-förmig ausgebildet ist. Der Handgriff 5 wird am oberen Ende der Verbindungsstange 2 mit mindestens einer Stellschraube 15 lösbar befestigt. Die Form des Handgriffs 5 ist frei wählbar und kann jede praktisch sinnvolle Form annehmen.

Die Fig. 7 zeigt ein weiteres Ausführungsbeispiel eines hakenförmigen Handgriffs 5', der in der gleichen Weise wie der aus Fig. 6 aufgebaut ist. Eine weitere Ausbildungsform eines Handgriffs 5 ist kugelförmig ausgebildet.

## Patentansprüche

1. Vorrichtung zum Trainieren der Bewegung und Geschicklichkeit des menschlichen Körpers mit einer Verbindungsstange, einem Griff und einem am unteren Ende der Verbindungsstange angebrachten, zur Aufnahme einer axial mit einem Rad verbundenen Welle dienenden_Aufnahmeelement, **dadurch gekennzeichnet, dass** die axial mit dem Rad (4) verbundene Welle (12) entweder in einer Bohrung des Aufnahmeelements (6) lose und drehbar angeordnet ist, wobei das Aufnahmeelement (6) während der auf dem Boden erfolgenden Abrollung des Rades (4) auf der Welle (12) axial entlang der Mittelachse des Rades senkrecht zur Drehrichtung verschiebbar ist, oder in einem Schlitz des Aufnahmeelements (7) lose und drehbar angeordnet ist, wobei das Aufnahmeelement (7) während der auf dem Boden erfolgenden Abrollung des Rades (4) auf der Welle (12) axial entlang der Mittelachse des Rades senkrecht zur Drehrichtung und vertikal verschiebbar ist.

2. Vorrichtung nach Patentanspruch 1, **dadurch gekennzeichnet, dass** das Aufnahmeelement (6; 7) mit der Verbindungsstange (2) auswechselbar verbunden ist.

3. Vorrichtung nach Patentanspruch 1, **dadurch gekennzeichnet, dass** das Aufnahmeelement (6; 7) eine Öffnung zur Aufnahme der Verbindungsstange (2) mit einen Querschnitt aufweist, der an dem Profil der Verbindungsstange angelehnt ist.

4. Vorrichtung nach Patentanspruch 1, **dadurch gekennzeichnet, dass** das Aufnahmeelement (6; 7) zur Herstellung der Verbindung mit der Verbindungsstange (2) mindestens eine lösbare Verbindung aufweist.

5. Vorrichtung nach den Patentansprüchen 1 bis 4, **dadurch gekennzeichnet, dass** die austauschbaren Räder (4) unterschiedliche Gewichte aufweisen.

6. Vorrichtung nach Patentanspruch 1, **dadurch gekennzeichnet, dass** die Welle (12) konisch ausgebildet ist.

7. Vorrichtung nach Patentanspruch 1, **dadurch gekennzeichnet, dass** der am oberen Ende der Verbindungsstange (2) angeordnete Griff auswechselbar angeordnet ist.

8. Vorrichtung nach Patentanspruch 7, **dadurch gekennzeichnet, dass** die zur Anwendung kommenden auswechselbaren Griffe in ihrer Form unterschiedlich ausgebildet sind.

9. Vorrichtung nach den Patentansprüchen 1 bis 8, **dadurch gekennzeichnet, dass** die Verbindungsstange (2) in ihrer Länge verstellbar ausgebildet ist.

10. Vorrichtung nach den Patentansprüchen 1 bis 9, **dadurch gekennzeichnet, dass** an der Verbindungsstange (2) ein Teil zur Aufnahme eines gegenständlichen Motivs, zum Beispiel ein Tier, ein Schuh oder eine Bürste angeordnet ist.

11. Verfahren mit einer zur Durchführung des Verfahrens dienenden Vorrichtung nach Patentanspruch 1, **dadurch gekennzeichnet, dass** die mit dieser Vorrichtung durchzuführenden sportlichen Übungen so durchgeführt werden, dass das im Aufnahmeelement (6; 7) axial, oder vertikal sowie axial verschiebbare, lose angeordnete Laufrad (4) während des Abrollens auf dem Boden im Aufnahmeelement (6; 7) gehalten wird.

## Claims

1. An apparatus for exercising the movement and dexterity of the human body with a connecting rod, a handle and a mounting element at the lower end of the connecting rod to hold a shaft axially connected to a wheel, **characterized in that** the shaft (12) axially connected to the wheel (4) is loosely and rotatably mounted either in a bore of the mounting element (6), whereby the mounting element (6) (during the rolling on the floor of the wheel (4)) on the shaft (12) is slideable perpendicularly to the direction of rotation axially along the central axis of the wheel, or in a slot in the mounting element (7), whereby the mounting element (7) (during the rolling on the floor of the wheel (4)) on the shaft (12) is moveable perpendicularly and vertically to the direction of rotation axially along the central axis of the wheel.

2. Device according to Patent Claim 1., **characterized in that** the mounting element (6;7) is replaceably connected to the connecting rod (2).

3. Device according to Patent Claim 1., **characterized in that** the mounting element (6; 7) has an opening for mounting the connecting rod (2) with a cross section which is similar to the profile of the connecting rod.

4. Device according to Patent Claim 1., **characterized in that** the mounting element (6; 7) has at least one detachable connection for connecting with the connecting rod (2).

5. Device according to Patent Claims 1. to 4., **characterized in that** the replaceable wheels (4) are of different weights.

6. Device according to Patent Claim 1., **characterized in that** the shaft (12) is conical.

7. Device according to Patent Claim 1., **characterized in that** the handle at the upper end of the connecting rod (2) is replaceable.

8. Device according to Patent Claim 7., **characterized in that** the replaceable handles in use are designed in different shapes.

9. Device according to Patent Claims 1. to 8., **characterized in that** the connecting rod (2) is adjustable in length.

10. Device according to Patent Claims 1. to 9., **characterized in that** a part for mounting of a subject motif, for example an animal, a shoe or a brush, is fixed on the connecting rod (2).

11. A method with the device for carrying out the method according to Patent Claim 1., **characterized in that** the sporting exercises to be performed with this device are carried out so that the axially or vertically as well as axially slideable, loosely arranged wheel (4) is held in the mounting element (6; 7) during rolling on the ground.

## Revendications

1. Dispositif pour l'entraînement du mouvement et de l'habileté du corps humain avec une barre de liaison, une poignée et une barre de liaison fixée sur la partie inférieure, pour recevoir un arbre relié axialement à une roue, comme élément récepteur, **caractérisé en ce que** l'arbre (12) relié axialement à la roue (4) est, soit disposé de façon amovible et tournante dans un perçage de l'élément récepteur (6), lequel élément récepteur (6) est déplaçable axialement le long de l'axe médian perpendiculairement au sens de rotation pendant le déroulement sur le sol de la roue (4) sur l'arbre (12), soit disposé dans une fente de l'élément récepteur (7) de façon amovible et tournante, lequel élément récepteur (7) est déplaçable axialement le long de l'axe médian de la roue, perpendiculairement au sens de rotation et verticalement pendant le déroulement au sol de la roue (4) sur l'arbre (12).

2. Dispositif selon la revendication 1, **caractérisé en ce que** l'élément récepteur (6 ; 7) est relié de manière interchangeable à la barre de liaison (2).

3. Dispositif selon la revendication 1, **caractérisé en ce que** l'élément récepteur (6 ; 7) présente une ouverture à section transversale pour recevoir la barre de liaison (2) et qu'il est adossé au profil de la barre de liaison.

4. Dispositif selon la revendication 1, **caractérisé en ce que** l'élément récepteur (6 ; 7) pour la réalisation de la liaison avec la barre de liaison (2), présente au moins une liaison amovible.

5. Dispositif selon les revendications 1 à 4, **caractérisé en ce que** les roues interchangeables (4) présentent des poids différents.

6. Dispositif selon la revendication 1, **caractérisé en ce que** l'arbre (12) est de forme conique.

7. Dispositif selon la revendication 1, **caractérisé en ce que** la poignée disposée à l'extrémité supérieure de la barre de liaison (2) est interchangeable.

8. Dispositif selon la revendication 7, **caractérisé en ce que** les poignées futures interchangeables à utiliser sont conçus de manière différente sur le plan de leur forme et leur fonctionnalité.

9. Dispositif selon les revendications 1 à 8, **caractérisé en ce que** les barre de liaison (2) sont conçues pour être réglables en leur longueur.

10. Dispositif selon les revendications 1 à 9, **caractérisé en ce que** sur la barre de liaison (2), une partie est prévue pour recevoir un motif figuratif, comme par exemple un animal, une chaussure ou une brosse.

11. Procédé, avec mise en oeuvre d'un procédé servant au dispositif selon la revendication 1, **caractérisé en ce que** les exercices sportifs à réaliser avec ce dispositif sont effectués de telle sorte que sur un plan axial ou vertical voire coulissant axialement, dans l'élément récepteur (6 ; 7), la roue amovible (4) pendant le déroulement au sol est maintenue dans l'élément récepteur (6 ; 7).
